# FASCICULE DE BREVET EUROPEEN

(11) **EP 3 019 430 B1**
(45) Date de publication et mention de la délivrance du brevet: **24.05.2017**
(21) Numéro de dépôt: 14738476.2
(22) Date de dépôt: 08.07.2014
(51) Int. Cl.: B66C 1/66

(54) **ANNEAU DE LEVAGE**
HEBERING
LIFTING RING

(30) Priorité: 08.07.2013 LU 92243
(43) Date de publication de la demande: 18.05.2016
(73) Titulaire: Intelprop S.A., 9559 Wiltz (LU)
(72) Inventeur: LOSANGE, Christophe, B-6640 Sibret (BE)
(74) Mandataire: Office Freylinger
(86) Numéro de dépôt international: PCT/EP2014/064584
(87) Numéro de publication internationale: WO 2015/004124

(56) Documents cités:
- EP-A1- 2 412 660
- EP-A1- 2 431 620
- EP-A2- 0 179 733
- EP-A2- 1 840 070
- WO-A1-90/10803
- DE-C1- 3 822 690

## Description

### Domaine technique

La présente invention concerne un anneau de levage tournant pour le levage de charges. Les anneaux tournants sont utilisés dans tous les cas où il peut être utile ou nécessaire de permettre une orientation de l'anneau par rapport à la charge manutentionnée par un pivotement de l'anneau selon un axe fixe déterminé par la fixation de l'anneau sur la charge, cet axe fixe étant généralement orthogonal à la surface de la pièce sur laquelle l'anneau est fixé.

### Etat de la technique

De tels anneaux tournants sont utilisés en particulier dans le cas où on utilise plusieurs anneaux fixés sur la charge et où ces anneaux sont reliés à un même organe de levage (par. ex. un crochet) par des élingues ou chaînes. Dans un tel cas, la direction des élingues ou chaînes de levage est inclinée par rapport à l'axe de l'organe de fixation, et il est important que le plan de la partie annulaire soit orienté selon la direction dans laquelle l'effort de traction est appliqué à l'anneau, pour éviter des efforts trop importants transversalement au plan de l'anneau, et éviter aussi tout risque de serrage excessif, et surtout de desserrage, de la vis de fixation. L'orientation de l'anneau doit donc pouvoir s'adapter à cette direction de l'effort de levage, sans que cela nécessite un pivotement de la vis de fixation, ou que cela crée sur celle-ci un couple de serrage ou de desserrage.

Le EP 0 697 364 décrit par exemple un anneau de levage comprenant un corps forgé avec un passage central traversé par un organe de fixation à vis, lequel permet la fixation de l'anneau sur une charge et la rotation du corps sur celui-ci. Une manille, formant la boucle d'accrochage de l'anneau, est montée pivotante autour de deux axes radiaux saillants formés en une seule pièce avec le corps.

Dans un tel anneau, la manille pivote librement sur les axes radiaux saillants, et lorsqu'aucune traction n'est exercée, retombe systématiquement sous son propre poids. Dans certains cas, il serait souhaitable que la manille puisse rester dans une position angulaire donnée.

Le EP 0 179 733 décrit un anneau de levage avec un corps et un organe de fixation à vis passant dans un alésage du corps. Une manille est montée pivotante autour d'un axe de pivotement latéral formé par un boulon. Des rondelles élastiques sont enfilées sur l'axe de pivotement, entre le corps et les flancs intérieur de la manille.

Le EP 2 431 620 décrit un anneau pivotant dans lequel une manille est pivotante sur deux axes radiaux saillants. Des rondelles sont montées sur les extrémités des axes radiaux pour servir de butée axiale lorsque l'anneau est en charge.

### Description générale de l'invention

La présente invention propose un anneau de levage comprenant un corps et un organe de fixation à vis passant dans un alésage du corps, pour permettre une rotation du corps sur l'organe de fixation à vis selon un axe de rotation relative, le corps comprenant deux axes radiaux saillants autour desquels pivote une manille.

Conformément à l'invention, au moins un ressort de positionnement est fixé sur un premier des axes radiaux saillants du corps et exerce une pression sur la manille de sorte à créer une force permettant le maintien de celle-ci dans une position angulaire désirée.

Le ressort de positionnement produit ainsi une force empêchant le pivotement gravitaire de la manille. Le dimensionnement du ressort est tel qu'il résiste au poids de la manille elle-même, éventuellement liée à un crochet ou autre accessoire de levage, mais autorise un déplacement de la manille à la main par un opérateur, ainsi que son alignement lors du levage. Un tel ressort de positionnement peut être prévu sur chacun des deux axes radiaux saillants.

En pratique, le ressort de positionnement est préférablement comprimé contre une surface extérieure de la manille, en particulier autour de l'axe radial saillant sur lequel il est monté. Le ressort de positionnement est alors agencé de sorte à exercer des forces de pression sensiblement parallèlement à l'axe de pivotement de la manille et en direction de celle-ci.

De préférence, le ressort de positionnement comprend un ressort du type tronconique ou à rondelle. Il peut être muni à son pourtour d'une collerette, de préférence crantée, en appui sur la manille, le cas échéant via une rondelle pour augmenter la surface de contact et donc les frottements. Le ressort de positionnement peut également être constitué d'un assemblage de 2 ou plusieurs ressorts.

Tout mode de fixation du ressort peut être envisagé. On pourra le fixer simplement sur la face d'extrémité de l'axe saillant, en particulier par une vis. Cela permet un montage facile du ressort de positionnement, qui n'est alors pas intégré dans le corps de l'anneau.

Pour un contact amélioré, la manille comprend à ses extrémités deux oreilles traversées chacune par l'un des axes radiaux saillants, dont les flancs extérieurs sont aplatis, de préférence dans un plan perpendiculaire à son axe de pivotement.

### Brève description des dessins

D'autres particularités et caractéristiques de l'invention ressortiront de la description détaillée d'un mode de réalisation avantageux présenté ci-dessous, à titre d'illustration, en se référant aux dessins annexés. Ceux-ci montrent:
Fig. 1: une vue de côté d'un mode de réalisation de l'anneau de levage selon l'invention ;
Fig. 2: une vue en perspective de l'anneau avec le ressort non-assemblé ;
Fig. 3: une vue en coupe verticale de la Fig.1 selon un plan passant par le centre des tourillons ;
Fig. 4: une vue du ressort ; et
Fig. 5 : une vue du détail C de la Fig.3.

### Description d'une exécution préférée

Un mode de réalisation du présent anneau de levage 10 est représenté à la figure 1. Il comporte un corps 12 présentant un passage central, désigné généralement alésage, traversé par une vis 14, laquelle assure les fonctions de fixation de l'anneau et d'axe de pivotement, permettant au corps 12 de tourner librement sur la tige 16 de la vis 14 selon un axe A. Classiquement, la vis de fixation 14 est destinée à être assemblée par vissage sur une charge à lever.

Une manille 18, constituant l'anneau ou la boucle d'accrochage du dispositif 10, est montée pivotante autour d'axes radiaux saillants 20, 20' (aussi appelés « tourillons ») du corps 12 de sorte à pouvoir pivoter selon un axe B généralement perpendiculaire à l'axe A.

Comme on le voit mieux sur la Fig.3, dans la présente exécution, le corps 12 comprend un manchon 22 (ou « bride ») enfilé sur la vis 12 jusque sous la tête 24 de la vis (du type épaulé). Une douille 26 est enfilée sur la tige 16 de la vis 14 et bloquée sur celle-ci de sorte que dans la position de service un flasque 28 -solidaire de la douille 26 à une de ses extrémités- se trouve éloigné de la tête 24 de la vis 14. Les dimensions intérieure du manchon 22 et extérieure de la douille 26, ainsi que leurs longueurs respectives sont telles qu'un jeu fonctionnel axial et radial (non représentés) existe, permettant au manchon 22 de tourner librement sur la douille 26 montée sur la vis 13, même lorsque la vis est serrée à fond sur la charge à lever (le manchon 22 étant donc maintenu axialement entre les ailes formées par le dessous de la tête de vis 14 -en particulier l'épaulement de celle-ci- et la face interne du flasque 16).

Dans cette variante, l'ensemble douille 26 et flasque 28, aussi appelé « embase », est pressé et/ou fretté sur la partie cylindrique de la tige de vis 16, au dessus du pas de vis 30. Dans d'autres variantes, la douille 15 peut avoir un taraudage interne et être bloquée par vissage sur la vis, dont le filetage monterait alors jusque sous la tête de vis. Par ailleurs, l'épaulement qui retient axialement le manchon 22 du côté de la tête de vis (formé ici par un épaulement de celle-ci) pourrait être formé par une pièce intermédiaire. Egalement, si une pièce intermédiaire est employée, l'embase ne doit pas nécessairement arriver jusque sous la tête de vis. Comme on le comprendra, l'homme du métier pourra trouver toute sortes de configurations pour l'assemblage du corps et de la vis de fixation.

La manille 18 a ici une simple forme de U, et est préférablement forgée en une seule pièce. Les extrémités 32 des deux branches 34 de la manille sont munies de trous 36, formant ainsi des oreilles qui servent de palier de pivotement autour des tourillons 20, 20'. De préférences, les oreilles sont élargies et ont des flancs applatis (dans le plan perpendiculaire à l'axe de pivotement B), comme on le voit mieux aux Figs. 2 et 3.

Selon un aspect important, un ressort de positionnement 38 est fixé sur un tourillon 20 de sorte à exercer sur la manille 18 des forces freinant/empêchant le pivotement gravitationnel de celle-ci et permettant son ajustement et son maintien dans une position angulaire désirée. De préférence, le ressort 38 a son axe de charge parallèle à l'axe de pivotement de la manille, de se sorte à exercer des forces élastiques globalement parallèlement à l'axe de pivotement B de la manille. La manille 18 est ainsi retenue en position par la résistance de frottement/friction crée par le ressort 38 à l'interface avec la manille.

Le ressort de positionnement 38 est préférablement dimensionné et précontraint de sorte que les forces exercées sur la manille 18 permettent un positionnement angulaire donné de celle-ci à la main par un opérateur, et qu'elle reste dans cette position au repos, c'est à dire tant qu'aucune traction n'est exercée (le cas échéant avec un crochet, chaine ou autre accessoire de levage).

Le ressort de positionnement 38 peut être fixé simplement sur la face d'extrémité 40 du tourillon 20, 20'. Tout moyen approprié de fixation du ressort 38 peut être envisagé, par exemple une vis 42 vissée dans un trou taraudé 44 dans la face 40.

Le ressort de positionnement 38 est préférablement conçu comme un ressort du type tronconique ou à rondelle, par exemple basé sur une rondelle Belleville qui peut comprendre des zones de contact additionnelles.

Selon un mode de réalisation avantageux illustré Fig.4, le ressort 38 comprend une portion tronconique 46 dont le côté étroit est fermé par un disque 48 muni d'un trou central 50 pour la vis de fixation 42, et le côté élargi (côté manille) se termine par une collerette 52, préférablement crantée.

Comme on le voit mieux sur la Fig.2, une rondelle 54 peut être intercalée entre le ressort 38 et la manille 18 pour augmenter la surface de contact et/ou rattraper les tolérances d'épaisseur.

L'homme du métier pourra utiliser tout autre type de configuration appropriée de ressort de positionnement, par exemple des ressorts annulaires tronconiques creux avec ou sans découpes, ou encore des assemblages de 2 ou plusieurs ressorts tronconiques.

Ainsi, le ressort 38 a une surface de contact annulaire avec la manille 18, au niveau de la surface plane extérieure 32a de son oreille 32. Cette surface étant dans un plan perpendiculaire à l'axe B, le contact annulaire est garanti quelle que soit la position angulaire de la manille 18.

Pour un maintien amélioré des oreilles 32 sur les tourillons 20, 20', des joncs circulaires 56 sont avantageusement partiellement engagés dans des gorges annulaires à section semi-circulaires prévues aux extrémités des tourillons.

Le signe de référence 60 indique une cavité à 6 pans pour une clé Allen. Alternativement, la tête de vis 24 pourrait avoir un profil extérieur à 6 pans.

## Revendications

1. Anneau de levage comprenant un corps (12) et un organe de fixation à vis (14) passant dans un alésage du corps, pour permettre une rotation du corps sur l'organe de fixation à vis selon un axe de rotation relative, le corps comprenant deux axes radiaux saillants (20, 20') autour desquels pivote une manille (18) ;
**caractérisé en ce qu**'au moins un ressort de positionnement (38) est fixé sur un premier des axes radiaux saillants du corps (20, 20') de sorte à exercer sur la manille une force de maintien, le ressort de positionnement (38) étant fixé sur la face d'extrémité de l'axe saillant (20, 20'), en particulier par une vis, et comprimé contre un flanc extérieur (32a) de la manille.

2. Anneau de levage selon la revendication 1, **caractérisé en ce que** le ressort de positionnement (38) est agencé de sorte à exercer des forces de pression sensiblement parallèlement à l'axe de pivotement (B) de la manille et en direction de celle-ci.

3. Anneau de levage selon la revendication 1 ou 2, **caractérisé en ce que** le ressort de positionnement (38) comprend un ressort du type tronconique ou à rondelle.

4. Anneau de levage selon la revendication 3, **caractérisé en ce que** le ressort de positionnement (38) comprend à son pourtour une collerette, de préférence crantée, en appui sur la manille.

5. Anneau de levage selon l'une quelconque des revendications précédentes, **caractérisé en ce qu'**une rondelle est interposée entre le ressort de positionnement (38) et le flanc extérieur de la manille.

6. Anneau de levage selon l'une quelconque des revendications précédentes, **caractérisé en ce que** la manille comprend à ses extrémités deux oreilles dont les flancs extérieurs sont aplatis, de préférence dans un plan perpendiculaire à son axe de pivotement (B) ; et **en ce que** le ressort de positionnement est en appui sur ce flanc extérieur applati.

7. Anneau de levage selon l'une quelconque des revendications précédentes, **caractérisé en ce qu'**un autre ressort de positionnement est fixé sur le deuxième axe radial saillant.

8. Anneau de levage selon l'une quelconque des revendications précédentes, **caractérisé en ce que** le ressort de positionnement est constitué d'un assemblage de 2 ou plusieurs ressorts.

9. Anneau de levage selon l'une quelconque des revendications précédentes, **caractérisé en ce que** l'organe de fixation à vis (14) a une tête (24) présentant une partie d'actionnement conçue pour coopérer avec un outil de serrage.

## Patentansprüche

1. Hebering mit einem Körper (12) und einem durch eine Bohrung des Körpers geführten Schraubbefestigungsmittel (14) zum Drehen des Körpers auf dem Schraubbefestigungsmittel gemäß einer Relativdrehachse, wobei der Körper zwei vorspringende Radialachsen (20, 20') aufweist, um die ein Bügel (18) drehbar ist;
**dadurch gekennzeichnet, dass** an einer ersten der vorspringenden Radialachsen (20, 20') mindestens eine Stellfeder (38) so angebracht ist, dass auf den Bügel eine Haltekraft ausgeübt wird, wobei die Stellfeder (38) insbesondere mittels einer Schraube an der Stirnfläche der vorspringenden Achse (20, 20') angebracht und an eine Außenfläche (32a) des Bügels gedrückt ist.

2. Hebering nach Anspruch 1, **dadurch gekennzeichnet, dass** die Stellfeder (38) so angeordnet ist, dass im Wesentlichen parallel zur Schwenkachse (B) des Bügels und in dessen Richtung Druckkräfte ausgeübt werden.

3. Hebering nach Anspruch 1 oder 2, **dadurch gekennzeichnet, dass** die Stellfeder (38) eine kegelstumpfartige oder Scheibenfeder umfasst.

4. Hebering nach Anspruch 3, **dadurch gekennzeichnet, dass** die Stellfeder (38) an ihrem Außenumfang einen vorzugsweise gezahnten Flansch aufweist, der an dem Bügel anliegt.

5. Hebering nach irgendeinem der vorhergehenden Ansprüche, **dadurch gekennzeichnet, dass** zwischen der Stellfeder (38) und der Bügelaußenfläche eine Scheibe angeordnet ist.

6. Hebering nach irgendeinem der vorhergehenden Ansprüche, **dadurch gekennzeichnet, dass** der Bügel an seinen Enden zwei Lappen aufweist, deren Außenflächen vorzugsweise in einer Ebene senkrecht zur Schwenkachse (B) des Bügels abgeflacht sind; und dass die Stellfeder an dieser abgeflachten Außenfläche anliegt.

7. Hebering nach irgendeinem der vorhergehenden Ansprüche, **dadurch gekennzeichnet, dass** eine weitere Stellfeder an der zweiten vorspringenden Radialachse angebracht ist.

8. Hebering nach irgendeinem der vorhergehenden Ansprüche, **dadurch gekennzeichnet, dass** die Stellfeder aus zwei oder mehreren zusammengesetzten Federn besteht.

9. Hebering nach irgendeinem der vorhergehenden Ansprüche, **dadurch gekennzeichnet, dass** das Schraubbefestigungsmittel (14) einen Kopf (24) mit einem Betätigungsabschnitt aufweist, der dazu ausgelegt ist, mit einem Spannwerkzeug zusammenzuwirken.

## Claims

1. Lifting ring comprising a body (12) and a screw-fixation member (14) that passes into a bore in the body, in order to allow the body to rotate on the screw-fixation member about an relative rotary axis, the body comprising two protruding radial shafts (20, 20') about which a shackle (18) pivots;
**characterised in that** at least one positioning spring (38) is fixed to a first of the protruding radial shafts of the body (20, 20') so as to exert a retaining force on the shackle, the positioning spring (38) being fixed to the end face of the protruding shaft (20, 20'), in particular by means of a screw, and compressed against an outer side (32a) of the shackle.

2. Lifting ring according to claim 1, **characterised in that** the positioning spring (38) is arranged so as to exert pressing forces substantially in parallel with the pivot axis (B) of the shackle and in the direction thereof.

3. Lifting ring according to either claim 1 or claim 2, **characterised in that** the positioning spring (38) comprises a frusto-conical or washer spring.

4. Lifting ring according to claim 3, **characterised in that** the positioning spring (38) comprises on its circumference a rim, which is preferably notched, that abuts the shackle.

5. Lifting ring according to any of the preceding claims, **characterised in that** a washer is positioned between the positioning spring (38) and the outer side of shackle.

6. Lifting ring according to any of the preceding claims, **characterised in that** the shackle comprises, at the ends thereof, two lugs of which the outer sides are flattened, preferably in a plane that is perpendicular to the pivot axis (B) of said shackle; and **in that** the positioning spring abuts said flattened outer side.

7. Lifting ring according to any of the preceding claims, **characterised in that** another positioning spring is fixed to the second protruding radial shaft.

8. Lifting ring according to any of the preceding claims, **characterised in that** the positioning spring consists of an assembly of two or more springs.

9. Lifting ring according to any of the preceding claims, **characterised in that** the screw-fixation member (14) comprises a head (24) having an actuation portion designed to cooperate with a tightening tool.
